# EUROPÄISCHE PATENTSCHRIFT

(11) **EP 1 748 905 B1**
(45) Veröffentlichungstag und Bekanntmachung des Hinweises auf die Patenterteilung: **09.07.2008**
(21) Anmeldenummer: 05749725.7
(22) Anmeldetag: 27.05.2005
(51) Int. Cl.: B42D 15/10, B42D 15/00

(54) **WERT-UND SICHERHEITSDOKUMENT UND VERFAHREN ZU SEINER HERSTELLUNG**
VALUABLE AND SECURITY DOCUMENT AND METHOD FOR THE PRODUCTION THEREOF
DOCUMENT DE VALEUR ET DE SECURITE ET PROCEDE DE FABRICATION DUDIT DOCUMENT

(30) Priorität: 28.05.2004 DE 102004026698; 03.06.2004 DE 102004027238
(43) Veröffentlichungstag der Anmeldung: 07.02.2007
(73) Patentinhaber: Bundesdruckerei GmbH, 10969 Berlin (DE)
(72) Erfinder: LORTZ, Michael, 13465 Berlin (DE); STEPHAN, Frank, 12524 Berlin (DE); MÜLLER, Carsten, 14979 Kleinbeeren (DE); MÄRTENS, Detlef, 13599 Berlin (DE)
(74) Vertreter: Müller, Cornelia
(86) Internationale Anmeldenummer: PCT/EP2005/052428
(87) Internationale Veröffentlichungsnummer: WO 2005/115767

(56) Entgegenhaltungen:
- EP-A- 0 599 675
- EP-A- 0 967 075
- DE-A1- 19 732 712
- US-A- 2 283 898

## Beschreibung

Die Erfindung betrifft ein Wert- und Sicherheitsdokument in Buchform mit mindestens zwei Blättern, wobei die Blätter mittels einer Naht aneinander befestigt sind. Die Erfindung betrifft weiterhin ein Verfahren zur Herstellung eines Wert- und Sicherheitsdokuments, wobei zunächst die mindestens zwei Blätter übereinander angeordnet werden und danach die Blätter durch Vernähen aneinander befestigt werden.

Als Wert- und Sicherheitsdokumente in Buchform werden nachfolgend Pässe, Personalausweise, Ausweise u.ä. Dokumente angesehen, die aus mindestens zwei Blättern enthalten. Als Blatt wird hierbei im weiteren Sinne auch ein blattförmiger, meist mit erhöhter Dicke versehener Einband, der beispielsweise aus Pappe besteht, verstanden. Ebenso wird eine blattförmige Kunststoffkarte oder eine Kunststoff enthaltende Karte als Blatt im weiteren Sinne verstanden. Die einzelnen Blätter sind in einem Wert- und Sicherheitsdokument in Buchform mittels einer Naht aneinander befestigt.

Aus der DE 197 32 712 A1 ist ein Wert- und Sicherheitsdokument der angegebenen Art bekannt, bei dem der Faltbereich eines Passbuches mit Bedruckungen in der Form von Codes oder Chiffren versehen ist. Es wird außerdem beschrieben, im Bereich der Naht ein Verstärkungsband anzuordnen. Ein ähnliches Wert- und Sicherheitsdokument wird in der DE 693 07 844 T3 offenbart, bei dem im Papier im Nahtbereich eine Verdickung vorgesehen ist. In diesem Bereich können auch Wasserzeichen angeordnet werden. Eine zuverlässige Absicherung der Naht kann durch die in den beiden Druckschriften angegebenen Maßnahmen nicht erfolgen.

Der Erfindung liegt die Aufgabe zugrunde, ein Wert- und Sicherheitsdokument in Buchform zu schaffen, das vor Fälschungen geschützt ist, bei denen Fälscher das Dokument auseinander nehmen und Blätter heraus nehmen, hinzu fügen, ersetzen oder verändern und das Dokument anschließend wieder zusammen setzen. Es sollte ferner ein Verfahren zur Herstellung eines derartigen Wert- und Sicherheitsdokuments angegeben werden, das einfach und kostengünstig ist.

Die Aufgabe wird erfindungsgemäß dadurch gelöst, dass ein erster Teil eines Sicherheitselements über der Naht und/oder innerhalb der Naht und ein zweiter Teil des Sicherheitselements über mindestens einem Teil und/oder innerhalb eines Teils des angrenzenden Bereichs des unmittelbar unter der Naht angeordneten Blattes angeordnet ist, wobei sich die zur Absicherung dienende Information aus dem ersten Teil und dem zweiten Teil des Sicherheitselements ergibt. Die Aufgabe wird ferner durch ein Verfahren zur Herstellung eines Wert- und Sicherheitsdokuments gelöst, bei dem anschließend an das Vernähen der Blätter ein Sicherheitselement derart aufgebracht wird, dass ein erster Teil des Sicherheitselements über der Naht und/oder innerhalb der Naht und ein zweiter Teil des Sicherheitselements über mindestens einem Teil und/oder innerhalb eines Teils des angrenzenden Bereichs des unmittelbar unter der Naht angeordneten Blattes angeordnet ist, wobei sich die zur Absicherung dienende Information aus dem ersten Teil und dem zweiten Teil des Sicherheitselements ergibt.

Das erfindungsgemäße Wert- und Sicherheitsdokument in Buchform hat den Vorteil, dass durch die Absicherung der Naht, die überraschend einfach erfolgt, das Wert- und Sicherheitsdokument vor Fälschungen geschützt wird, bei denen die Fälscher versuchen, nach dem Auseinandernehmen des Dokuments Blätter heraus zu nehmen, hinzu zu fügen, zu verändern oder zu ersetzen. Ebenso wird in vorteilhafter Weise die Wiederverwendung des Nahtmaterials erschwert, da dieses in den Bereichen, in denen das Sicherheitselement angeordnet ist, verändert ist. Das erfindungsgemäße Verfahren zur Herstellung eines Wert- und Sicherheitsdokuments in Buchform ist einfach und kostengünstig durchführbar. In besonders vorteilhafter Weise ermöglicht das Verfahren eine individuelle Absicherung von Wert- und Sicherheitsdokumenten in Buchform, welche beispielsweise spezifisch für die Dokumentenart, das das Dokument ausstellende Land oder für das einzelne Dokument gestaltet werden kann.

Weitere vorteilhafte Ausführungsformen des erfindungsgemäßen Wert- und Sicherheitsdokuments und des erfindungsgemäßen Verfahrens zur Herstellung eines Wert- und Sicherheitsdokuments sind anhand der abhängigen Ansprüche dargestellt. Besonders vorteilhaft ist, wenn der erste Teil des Sicherheitselements mit der Naht und der zweite Teil des Sicherheitselements mit dem Teil des angrenzenden Bereichs des unmittelbar unter der Naht angeordneten Blattes verbunden ist. Hierdurch ist eine besonders effektive Fälschungssicherung möglich.

Es ist ferner vorteilhaft, das Sicherheitselement als eine Schicht aus Leim oder Kleber oder Lack oder Farbe oder eine Emulsion oder einer Kombination dieser auszubilden. Hierbei werden sowohl die Naht als auch der Teil des unmittelbar des unter der Naht angeordneten Blattes, der an die Naht angrenzt, mit der gedruckten oder anderweitig aufgebrachten Schicht versehen. Die Materialien dringen hierbei in vorteilhafter Weise mindestens teilweise in die Naht und/oder den Teil des angrenzenden Bereichs des unmittelbar unter der Naht angeordneten Blattes ein, der beschichtet worden ist. Eine Veränderung des Blattes oder der Naht ist leicht feststellbar, weil der auf der Naht abgebildete erste Teils des Sicherheitselements nicht mehr den zweiten Teil des Sicherheitselements ergänzt. Sollte das Nahtmaterial für ein anderes Wert- und Sicherheitsdokument verwendet werden, so ist dies anhand der durch den ersten Teil des Sicherheitselements in ihrer Beschaffenheit veränderten Bereiche der Naht erkennbar, wobei eine veränderte Beschaffenheit visuell, haptisch oder maschinell erfassbar ist.

In einem weiteren vorteilhaften Ausführungsbeispiel ist das Sicherheitselement als eine Folie und/oder ein Hologramm, ein anderes optisch variables Element oder geprägtes, auch mehrstufiges Element ausgebildet, welches in vorteilhafter Weise auf die Naht und einen Teil des angrenzenden Bereichs des unmittelbar unter der Naht angeordneten Blattes aufkaschiert oder aufgesiegelt oder aufgeklebt ist. Durch das Aufkleben oder Aufsiegeln oder Aufkaschieren wird die Oberfläche des mit der Folie oder des Hologramms versehenen Bereichs des unter der Naht angeordneten Blattes und der Naht verändert. Sollten Fälschungsversuche unternommen werden, sind diese Oberflächenveränderungen in diesen beiden Bestandteilen erkennbar.

In einer vorteilhaften Ausführung ist das Sicherheitselement mit mindestens zwei verschiedenen Klebesystemen versehen, die in die gleiche oder verschiedene Richtungen aufgetragen sind, wobei die mindestens zwei verschiedenen Klebesysteme unterschiedliche Maximalresistenztemperaturen in Bezug auf Hitze- und Kälteresistenz aufweisen.

In einem weiteren vorteilhaften Ausführungsbeispiel ist zwischen dem ersten Teil und dem zweiten Teil des Sicherheitselements mindestens eine Sollbruchstelle angeordnet, die bei Manipulierungsversuchen zur Zerstörung des Sicherheitselements führen.

In vorteilhafter Weise weist das Sicherheitselement ein optisch variables Element und/oder Melierfasern auf, welche eine visuelle und/oder maschinelle Überprüfung des Sicherheitselements zulassen. Ebenso kann eine maschinelle Überprüfung des Sicherheitselements durchgeführt werden, wenn dieses phosphoreszierende und/oder fluoreszierende Pigmente oder weitere maschinell erfassbare Stoffe und Substanzen, beispielsweise leitende Materialien, aufweist.

Eine vorteilhafte visuelle, haptische oder maschinelle Überprüfung der Echtheit des erfindungsgemäßen Wert- und Sicherheitsdokuments kann erfolgen, wenn die Information eine vorgegebene Kontur und/oder ein vorgegebener Flächeninhalt und/oder eine vorgegebene Länge eines bestimmten vorgegebenen visuell, haptisch oder maschinell erfassbaren Parameters ist.

Eine besonders einfache visuelle Überprüfung der Echtheit ist möglich, wenn die Information ein Bild (z.B. Logo, Wappen, Symbol) und/oder ein alphanumerisches Element, welches auch nur aus Buchstaben oder Zahlen bestehen kann, beinhaltet.

Ein vorteilhaft genaues erfindungsgemäßes Herstellungsverfahren eines Wert- und Sicherheitsdokuments ergibt sich, wenn die Blätter nach dem Anordnen übereinander und vor dem Vernähen zusätzlich gefalzt werden und die Naht in dem Falz angeordnet wird. In weiteren vorteilhaften Herstellungsverfahren kann das Aufbringen des Sicherheitselements vor dem Falzen erfolgen, wobei hier das Vernähen vor dem Aufbringen des Sicherheitselements durchgeführt wird. In einem weiteren vorteilhaften Herstellungsverfahren kann das Wert- und Sicherheitsdokument bereits an einem ersten Ort fertig gestellt werden (übereinander Legen der Blätter, Vernähen und ggf. Falzen) und an einem zweiten Ort dezentral das Sicherheitselement aufgebracht werden. In einem weiteren Ausführungsbeispiel können nach dem Vernähen und ggf. Falzen auch vor dem Versenden des Wert- und Sicherheitsdokuments bereits Personendaten in das Wert- und Sicherheitsdokument eingetragen sein. Durch die beiden letztgenannten Möglichkeiten kann die letzte Absicherung mittels individueller Sicherheitselemente direkt durch eine ausstellende Behörde erfolgen, während die Dokumente zentral hergestellt werden.

Die Erfindung wird nachfolgend anhand von Ausführungsbeispielen näher erläutert, die in Zeichnungen dargestellt sind. Es zeigen
- Figur 1: ein erfindungsgemäßes Wert- und Sicherheitsdokument in Buchform in einer Ansicht des aufgeschlagenen Buches von oben, schematisch,
- Figur 2: ein weiteres Ausführungsbeispiel eines erfindungsgemäßes Wert- und Sicherheitsdokuments, ebenfalls in der Ansicht eines aufgeschlagenen Buches von oben, schematisch,
- Figur 3: eine Ansicht des aufgeschlagenen erfindungsgemäßen zweiten Ausführungsbeispiel des Wert- und Sicherheitsdokuments in einer Ansicht von der Seite
- Figur 4: einen Ausschnitt der Naht und des angrenzenden Bereichs des unmittelbar unter der Naht angeordneten Blattes des erfindungsgemäßen Wert- und Sicherheitsdokuments aus Figur 1 und
- Figur 5: ein Ausschnitt aus einem Teil der Naht und des angrenzenden Bereichs des unmittelbar unter der Naht angeordneten Blattes des in Figur 2 dargestellten Ausführungsbeispiels eines erfindungsgemäßen Wert- und Sicherheitsdokuments.

In Figur 1 ist ein erfindungsgemäßes Wert- und Sicherheitsdokument 1 dargestellt, welches aus mehreren Blättern 3 besteht. Die Blätter 3 sind übereinander gelegt und mittels einer Naht 5 miteinander verbunden. Die Verbindung durch die Naht 5 erfolgt vorzugsweise in der Mitte eines Blattes. Sie kann bei einzelnen Blättern oder allen Blättern auch im Randbereich des jeweiligen Blattes angeordnet sein. Die Naht kann als eine Stichnaht oder eine Heftnaht ausgebildet sein. Jedes Blatt kann aus einem Papier- oder Papp- oder Kunststoff- oder Baumwollmaterial oder einer beliebigen Kombination dieser Materialien bestehen.

In einem weiteren Ausführungsbeispiel werden mehrere Blätter 3 durch die Naht 5 miteinander verbunden und anschließend der sogenannte Buchblock aus den mehreren Blättern 3 mit dem Einband, beispielsweise durch Kleben, verbunden. Das in Figur 1 dargestellte, erfindungsgemäße Wert- und Sicherheitsdokument 1 weist ein Sicherheitselement 7 auf, welches auf die Naht 5 und auf einen Teil des an die Naht 5 angrenzenden Bereichs des unmittelbar unter der Naht 5 angeordneten Blattes 31 in Form der Buchstaben "BDr" aufgedruckt ist Ebenso können Zahlen oder Bilder analog zu den Buchstaben "BDr" aufgedruckt werden. In dem in Figur 1 abgebildeten Ausführungsbeispiel sind die Buchstaben "BDr" so aufgedruckt, dass sie in einer Richtung entlang der Naht 5 oder in einer Richtung senkrecht zur Naht 5 lesbar sind. Die aufgedruckte Schicht aus Leim oder Kleber oder Lack oder Farbe oder einer Emulsion kann teilweise oder vollständig in die Naht und/oder die bedruckten, angrenzenden Bereiche des unmittelbar unter der Naht angeordneten Blattes 31 eingedrungen sein. Folglich ist das Sicherheitselement 7 dann innerhalb der Naht 5 und/oder innerhalb der entsprechenden Blattteile des unmittelbar unter der Naht 5 angeordneten Blattes 31 angeordnet. Beim unvollständigen Eindringen der genannten Materialien ist auf der Oberfläche der Naht 5 oder der bedruckten Teile des angrenzenden Bereichs des unmittelbar des unter der Naht 5 angeordneten Blattes 31 eine entsprechende Schicht angeordnet.

In einem weiteren Ausführungsbeispiel kann in die aufgedruckte Klebe-, Leim-, Lack- oder Farbschicht, welche nicht vollständig in die Naht 5 und/oder das unmittelbar unter der Naht angeordnete Blatt eingedrungen ist, mit einer Prägung versehen sein. Hierfür wird beispielsweise eine in Form von Bildern und/oder alphanumerischen Zeichen profilierte Walze verwendet.

In dem anhand von Figur 2 dargestellten Ausführungsbeispiel ist das Sicherheitselement 8 nicht aufgedruckt, sondern in Form einer Folie und/oder eines Hologramms und/oder eines sonstigen optisch variablen Elements und/oder geprägten Elements (auch mehrstufig) auf die Naht 5 und den an die Naht 5 angrenzenden Bereich des unmittelbar unter der Naht 5 angeordneten Blattes 31 aufkaschiert oder aufgesiegelt oder aufgeklebt. Wie in Figur 2 angedeutet, kann ein derartiges Sicherheitselement unterschiedliche Formen, z.B. eine Ellipsenform, eine Sternform, eine Kreisform, eine rechteckige Form usw., aufweisen. Ein derartiges Sicherheitselement kann ferner eine gezackte oder gewellte oder anderweitig geformte Kontur aufweisen. Ebenso kann ein derartiges Sicherheitselement 8 die äußere Kontur eines Bildes und/oder mindestens eines alphanumerischen Zeichens aufweisen. In einem weiteren Ausführungsbeispiel kann auf dem Sicherheitselement 8 ein Bild und/oder mindestens ein alphanumerisches Zeichen angeordnet sein.

In Figur 3 ist dieses Ausführungsbeispiel noch einmal in einer Ansicht von der Seite dargestellt. Hierbei ist deutlich zu erkennen, dass das Sicherheitselement über der Naht und über dem an die Naht angrenzenden Bereich des unmittelbar unter der Naht angeordneten Blattes 31 angeordnet ist. Das Sicherheitselement 8 ist hierbei mit der Naht 5 und dem unmittelbar unter der Naht 5 angeordneten Blatt 31 durch das Klebemittel oder die Laminierung oder das Siegelmittel verbunden.

Figur 4 zeigt einen Ausschnitt der Naht 5 und des an die Naht 5 angrenzenden Bereichs des unmittelbar unter der Naht 5 angeordneten Blattes 31 des in Figur 1 dargestellten Ausführungsbeispiels des erfindungsgemäßen Wert- und Sicherheitsdokuments. Das Sicherheitselement 7 setzt sich aus einem ersten Teil 71 und in einem zweiten Teil 72 zusammen. Der ersten Teil 71 ist auf und/oder innerhalb des unmittelbar unter der Naht angeordneten Blattes 31 angeordnet. Der zweite Teil 72 des Sicherheitselements 7 ist auf oder innerhalb der Naht 5 angeordnet. Das vollständige Sicherheitselement 7, hier in Form des Buchstaben "D" aus "BDr", ergibt sich erst aus beiden Teilen 71, 72 des Sicherheitselements 7. Sollte ein Fälscher nun im Rahmen eines Fälschungsversuchs das Wert- und Sicherheitsdokument auseinander nehmen und ein neues Nahtmaterial beim Zusammenfügen des Wert- und Sicherheitsdokuments verwenden, so ist dies daran erkennbar, dass die Naht 5 im Bereich des zweiten Teils 72 des Sicherheitselements 7 eine andere Farbe als der erste Teil 71 des Sicherheitselements 7 aufweist. Der Buchstabe "D" ist somit nicht mehr vollständig visuell erkennbar oder maschinell erfassbar.

In Figur 5 ist ein Ausschnitt aus dem bereits anhand von Figur 2 erläuterten, erfindungsgemäßen Wert- und Sicherheitsdokuments dargestellt. Das Sicherheitselement 8 weist einen ersten Teil 81 auf, welcher mit dem unmittelbar unterhalb der Naht angeordneten Blatt 31 verbunden ist. Der zweite Teil 82 des Sicherheitselements 8 ist mit der Naht 5 verbunden. Zwischen dem ersten Teil 81 des Sicherheitselements 8 und dem zweiten Teil 82 des Sicherheitselements 8 ist in dem hier dargestellten, besonders bevorzugten Ausführungsbeispiel eine Sollbruchstelle 10 in Form einer perforierten Linie angeordnet. Im Fall einer Manipulation des Wert- und Sicherheitsdokuments an der Naht 5 wird das Sicherheitselement 8 genau an dieser Stelle beschädigt und kann deshalb nicht weiter verwendet werden.

In einem weiteren Ausführungsbeispiel kann die Sollbruchstelle 10 statt oder zusätzlich zur Perforierung auch als eingekerbte Linie oder eingekerbtes Muster ausgebildet sein, wobei das Sicherheitselement 8 im Bereich der Einkerbungen eine geringere Dicke aufweist.

Das in Figur 5 dargestellte Sicherheitselement weist außerdem ein Hologramm oder sonstiges optisch variables Element wie Volumenhologramm oder Kippbild mit einer Bildinformation auf. Das Hologramm ist derart auf dem Sicherheitselement 8 angeordnet, dass es über die Naht 5 herüber reicht und ebenfalls in einen ersten Teil 81 und einen zweiten Teil 82 geteilt wird. Somit erstreckt sich die Sollbruchstelle 10 auch über das Hologramm 1 herüber.

In einem weiteren Ausführungsbeispiel weist das Sicherheitselement Melierfasern auf, die beispielsweise in der Folie oder im Hologramm oder in dem Leim, dem Kleber, dem Lack, der Farbe oder der Emulsion angeordnete sind. In einem weiteren Ausführungsbeispiel kann das Sicherheitselement phosphoreszierende und/oder fluoreszierende Pigmente oder sonstige maschinell erfassbare Stoffe oder Substanzen enthalten, welche in der Folie, dem Hologramm, dem Leim, dem Kleber, dem Lack, der Farbe oder der Emulsion angeordnet sind.

In einem weiteren Ausführungsbeispiel werden zur Verbindung des Sicherheitselements 8 mit der Naht 5 und des unter der Naht angeordneten Blattes 31 zwei Klebesysteme verwendet. Hierbei wird ein Klebesystem senkrecht und das andere Klebesystem waagerecht und jeweils gerastert aufgetragen. Das erste Klebesystem ist hierbei bis maximal 200°C hitzeresistent und das zweite Klebesystem kälteresistent bis maximal -50°C. Es wird so eine Delaminierung bei einer die Resistenztemperatur übersteigenden bzw. unterschreitenden Temperatur verhindert. In weiteren Ausführungsbeispielen können auch mehr als zwei Klebesysteme vorgesehen sein, die in unterschiedlichen Richtungen aufgetragen sind. Diese weisen unterschiedliche Resistenzmaximaltemperaturen in Bezug auf Hitze- und Kälteresistenz auf.

Das Sicherheitselement eines erfindungsgemäßen Wert- und Sicherheitsdokuments zeichnet sich dadurch aus, dass es eine Information beinhaltet, welche visuell, haptisch oder maschinell erfassbar ist. Die Information setzt sich aus dem jeweils ersten Teil des Sicherheitselements 71, 81 und dem jeweils zweiten Teil des Sicherheitselements 72, 82 zusammen. Eine haptisch erfassbare Information kann beispielsweise ein Profil sein, dass sich über den an die Naht angrenzenden Bereich und die Naht herüber erstreckt.

Das Sicherheitselement mit dieser Information ist in einem bevorzugten Ausführungsbeispiel individualisierbar z.B. für bestimmte Arten von Wert- und Sicherheitsdokumenten oder beispielsweise für die Länder, die die Wert- und Sicherheitsdokumente ausgeben, oder für das einzelne Dokument selbst. Hierfür müssen die Informationen, die das Sicherheitselement enthält, entsprechend individualisierbar gestaltet werden. Beispielsweise kann das aufgedruckte Sicherheitselement die Nummer des Passes enthalten.

Bei einer Manipulation eines erfindungsgemäßen Wert- und Sicherheitsdokuments im Bereich der Naht ist die Kontur oder der Flächeninhalt oder eine Länge dieses erfassbaren Parameters verändert, so dass diese Veränderungen visuell, haptisch oder maschinell erfasst werden können. Insbesondere maschinell erfolgt eine Erfassung der Messwerte des bestimmten, vorgegebenen Parameters entlang einer Raumrichtung oder innerhalb einer Fläche. Anschließend werden die erfassten Messwerte ausgewertet und z.B. anhand von Schwellwerten nach bekannten Verfahren eine Kontur, ein Flächeninhalt und/oder eine Länge berechnet. Diese berechnete Kontur, der berechnete Flächeninhalt und/oder die berechnete Länge werden anschließend mit entsprechenden Daten im Speicher der Messeinrichtung verglichen. Anhand dieses Vergleichs wird entschieden, ob das vermessene Wert- und Sicherheitsdokument das Echtheitskriterium erfüllt oder nicht. Parameter für die Erfassung von Messwerten können hierbei beispielsweise die Fluoreszenz- oder Phosphoreszenzintensität bei einer bestimmten Wellenlänge oder die Intensität der in einem bestimmten Wellenlängenbereich reflektierte elektromagnetische Strahlung umfassen.

In einem weiteren, bevorzugten Ausführungsbeispiel der Erfindung ist das Material des Nähfadens mit einem oder mehreren manuell oder maschinell detektierbaren Materialien versehen. Als ein derartiges Material könnte ein nach einer Anregung mit elektromagnetischer Strahlung in verschiedenen Bereichen des Spektrums der elektromagnetischen Strahlung fluoreszierendes oder phosphoreszierendes Material verwendet werden, beispielsweise ein Up- oder Down-Conversion-Material, welches in Form von Pigmenten vorliegt. Ferner können Melierfasern, magnetische oder elektrisch leitende Materialien vorgesehen sein. Diese Materialien werden bei der Herstellung des Nähfadens im Material des Fadens angeordnet und können als Sicherheitsmerkmal dienen, das die Sicherheit des Wertdokuments weiter erhöht. Die detektierbaren Materialien können über das gesamte Volumen des Nähfadens verteilt oder nur in einer Mantelschicht des Nähfadens angeordnet sein. Bei mehradrigen oder mehrsträngigen Nähfäden können unterschiedliche detektierbare Materialien in den verschiedenen Strängen oder Adern des Nähfadens vorgesehen sein. In einem weiteren Ausführungsbeispiel kann entlang der Ader oder des Strangs des Nähfadens in bestimmten Abständen eine lokal erhöhte oder erniedrigte Konzentration der detektierbaren Materialien vorliegen. Diese kann sich in vorher festgelegten regelmäßigen oder zufälligen Abständen ändern.

Schließlich soll das erfindungsgemäße Verfahren zur Herstellung eines oben angegebenen Wert- und Sicherheitsdokuments dargestellt werden. Zunächst werden die mindestens zwei Blätter des Wert- und Sicherheitsdokuments übereinander angeordnet. Danach werden die Blätter durch Vernähen aneinander befestigt. Anschließend wird ein Sicherheitselement beispielsweise durch Bedrucken, Aufkaschieren, Aufsiegeln oder Aufkleben derart aufgebracht, dass ein erster Teil des Sicherheitselements über der Naht und/oder innerhalb der Naht und ein zweiter Teil des Sicherheitselements über mindestens einem Teil und/oder innerhalb eines Teils des angrenzenden Bereichs des unmittelbar unter der Naht angeordneten Blattes angeordnet ist, wobei sich die zur Absicherung dienende Information aus dem ersten Teil und dem zweiten Teil des Sicherheitselements ergibt.

In einem bevorzugten Ausführungsbeispiel werden die Blätter nach dem Anordnen übereinander und vor dem Vernähen zusätzlich gefalzt. Die Naht wird dann in der Falz angeordnet. In einem bevorzugten Ausführungsbeispiel erfolgt der Aufdruck des Sicherheitselements mittels Tampondruck, Flexodruck oder Siebdruck. Das anhand von Figur 1 dargestellte Sicherheitselement kann auch durch Beschichten, Spritzen, Rakeln und weiteren Beschichtungsverfahren, zum Beispiel mittels einer Rasterwalze aufgetragen werden. In einem weiteren bevorzugten Ausführungsbeispiel erstreckt sich der zweite Teil des Sicherheitselements über die gesamte Fläche des unmittelbar unter der Naht angeordneten Blattes.

## Patentansprüche

1. Wert- und Sicherheitsdokument (1) in Buchform mit mindestens zwei Blättern, wobei die Blätter mittels einer Naht aneinander befestigt sind, **dadurch gekennzeichnet, dass** ein erster Teil eines Sicherheitselements (8) über der Naht (5) und/oder innerhalb der Naht und ein zweiter Teil des Sicherheitselements über mindestens einem Teil und/oder innerhalb eines Teils des angrenzenden Bereichs des unmittelbar unter der Naht angeordneten Blattes angeordnet ist, wobei sich die zur Absicherung dienende Information aus dem ersten Teil und dem zweiten Teil des Sicherheitselements ergibt.

2. Wert- und Sicherheitsdokument nach Anspruch 1, **dadurch gekennzeichnet, dass** die Naht eine Stichnaht oder eine Heftnaht ist.

3. Wert- und Sicherheitsdokument nach einem der Ansprüche 1 oder 2, **dadurch gekennzeichnet, dass** der erste Teil des Sicherheitselements mit der Naht und der zweite Teil des Sicherheitselements mit dem Teil des angrenzenden Bereichs des unmittelbar unter der Naht angeordneten Blattes verbunden ist.

4. Wert- und Sicherheitsdokument nach einem der vorhergehenden Ansprüche, **dadurch gekennzeichnet, dass** das unmittelbar unter der Naht angeordnete Blatt aus einem Papier- oder Papp- oder Kunststoff- oder Baumwollmaterial oder einer beliebigen Kombination dieser Materialien besteht.

5. Wert- und Sicherheitsdokument nach einem der vorhergehenden Ansprüche, **dadurch gekennzeichnet, dass** das Sicherheitselement eine Schicht aus Leim oder Kleber oder Lack oder Farbe oder einer Emulsion ist.

6. Wert- und Sicherheitsdokument nach Anspruch 5, **dadurch gekennzeichnet, dass** die Schicht aufgedruckt ist.

7. Wert- und Sicherheitsdokument nach einem der Ansprüche 5 oder 6, **dadurch gekennzeichnet, dass** der Leim oder der Kleber oder der Lack oder die Farbe oder die Emulsion teilweise in die Naht und/oder das unmittelbar unter der Naht angeordnete Blatt eingedrungen ist.

8. Wert- und Sicherheitsdokument nach einem der Ansprüche 1 bis 4, **dadurch gekennzeichnet, dass** das Sicherheitselement eine Folie und/oder ein Hologramm und/oder ein optisch variables Element und/oder ein geprägtes Element ist.

9. Wert- und Sicherheitsdokument nach Anspruch 8, **dadurch gekennzeichnet, dass** die Folie oder das Hologramm auf die Naht und einen Teil des angrenzenden Bereichs des unmittelbar unter der Naht angeordneten Blattes aufkaschiert oder aufgesiegelt oder aufgeklebt ist.

10. Wert- und Sicherheitsdokument nach Anspruch 9, **dadurch gekennzeichnet, dass** mindestens zwei verschiedene Klebesysteme aufgetragen sind, wobei die mindestens zwei verschiedenen Klebesysteme verschiedene Maximalresistenztemperaturen in Bezug auf Hitze- und Kälteresistenz aufweisen.

11. Wert- und Sicherheitsdokument nach einem der Ansprüche 8 bis 10, **dadurch gekennzeichnet, dass** zwischen dem ersten Teil des Sicherheitselements und dem zweiten Teil des Sicherheitselements eine Sollbruchstelle angeordnet ist.

12. Wert- und Sicherheitsdokument nach einem der vorhergehenden Ansprüche, **dadurch gekennzeichnet, dass** das Sicherheitselement ein optisch variables Element und/oder Melierfasern aufweist.

13. Wert- und Sicherheitsdokument nach einem der vorhergehenden Ansprüche, **dadurch gekennzeichnet, dass** das Sicherheitselement phosphoreszierende und/oder fluoreszierende Pigmente oder sonstige maschinell erfassbare Materialien aufweist.

14. Wert- und Sicherheitsdokument nach einem der vorhergehenden Ansprüche, **dadurch gekennzeichnet, dass** die Information eine vorgegebene Kontur und/oder ein vorgegebener Flächeninhalt und/oder eine vorgegebene Länge eines bestimmten vorgegebenen, visuell oder haptisch oder maschinell erfassbaren Parameters ist.

15. Wert- und Sicherheitsdokument nach einem der vorhergehenden Ansprüche, **dadurch gekennzeichnet, dass** die Information ein Bild und/oder ein alphanumerisches Element beinhaltet.

16. Wert- und Sicherheitsdokument nach einem der vorhergehenden Ansprüche, **dadurch gekennzeichnet, dass** das Sicherheitselement individualisierbar ist.

17. Wert- und Sicherheitsdokument nach einem der vorhergehenden Ansprüche, **dadurch gekennzeichnet, dass** der Nähfaden der Naht ein maschinell oder manuell erfassbares Material als Sicherheitsmerkmal aufweist.

18. Wert- und Sicherheitsdokument nach Anspruch 17, **dadurch gekennzeichnet, dass** in verschiedenen Adern oder Strängen des Nähfadens unterschiedliche maschinell oder manuell erfassbare Materialien als Sicherheitsmerkmal enthalten sind.

19. Wert- und Sicherheitsdokument nach einem der Ansprüche 17 oder 18, **dadurch gekennzeichnet, dass** entlang der Ader oder des Strangs des Nähfadens die maschinell oder manuell erfassbaren Materialien als Sicherheitsmerkmal in bestimmten Abständen in lokal erhöhter oder erniedrigter Konzentration vorliegen.

20. Verfahren zur Herstellung eines Wert- und Sicherheitsdokuments (1) nach einem der vorhergehenden Ansprüche, wobei zunächst die mindestens zwei Blätter übereinander angeordnet werden und danach die Blätter durch Vernähen aneinander befestigt werden, **dadurch gekennzeichnet, dass** anschließend ein Sicherheitselement (8) derart aufgebracht wird, dass ein erster Teil des Sicherheitselements über der Naht (5) und/oder innerhalb der Naht und ein zweiter Teil des Sicherheitselements über mindestens einem Teil und/oder innerhalb eines Teils des angrenzenden Bereichs des unmittelbar unter der Naht angeordneten Blattes angeordnet ist, wobei sich die zur Absicherung dienende Information aus dem ersten Teil und dem zweiten Teil des Sicherheitselements ergibt.

21. Verfahren nach Anspruch 20, **dadurch gekennzeichnet, dass** die Blätter nach dem Anordnen übereinander und vor dem Vernähen zusätzlich gefalzt werden und die Naht in der Falz angeordnet wird.

22. Verfahren nach einem der Ansprüche 20 oder 21, **dadurch gekennzeichnet, dass** das Sicherheitselement aufgedruckt, aufgesiegelt oder aufkaschiert wird.

23. Verfahren nach Anspruch 22, **dadurch gekennzeichnet, dass** das Sicherheitselement mittels Tampondruck oder Flexodruck oder Siebdruck aufgedruckt wird.

24. Verfahren nach einem der Ansprüche 20 bis 23, **dadurch gekennzeichnet, dass** das übereinander Anordnen der Blätter und das Vernähen und gegebenenfalls das Falzen an einem ersten Ort erfolgt und das Aufbringen des Sicherheitselements dezentral an einem zweiten Ort durchgeführt wird.

25. Verfahren nach einem der Ansprüche 20 bis 24, **dadurch gekennzeichnet, dass** der zweite Teil des Sicherheitselements sich über die gesamte Fläche des unmittelbar unter der Naht angeordneten Blattes erstreckend aufgebracht wird.

## Claims

1. A valuable and security document (1) in book form, comprising at least two sheets, the sheets being attached to one another by means of a seam,
**characterised in that** a first part of a security element (8) is disposed above the seam (5) and/or inside the seam and a second part of the security element is disposed above at least one part and/or inside one part of the adjacent region of the sheet disposed directly under the seam, the information serving as protection resulting from the first part and the second part of the security element.

2. A valuable and security document according to Claim 1,
**characterised in that** the seam is a stitch seam or a basting seam.

3. A valuable and security document according to one of Claims 1 or 2,
**characterised in that** the first part of the security element is connected to the seam and the second part of the security element is connected to the part of the adjacent region of the sheet disposed directly under the seam.

4. A valuable and security document according to one of the preceding Claims,
**characterised in that** the sheet disposed directly under the seam is made from a paper or cardboard or synthetic or cotton material or any combination of these materials.

5. A valuable and security document according to one of the preceding Claims,
**characterised in that** the security element is a layer of glue or adhesive or lacquer or paint or an emulsion.

6. A valuable and security document according to Claim 5,
**characterised in that** the layer is printed.

7. A valuable and security document according to one of Claims 5 or 6,
**characterised in that** the glue or the adhesive or the lacquer or the paint or the emulsion has permeated to some extent into the seam and/or the sheet disposed directly under the seam.

8. A valuable and security document according to one of Claims 1 to 4,
**characterised in that** the security element is a foil and/or a hologram and/or an optically variable element and/or an embossed element.

9. A valuable and security document according to Claim 8,
**characterised in that** the film or the hologram is laminated or sealed or glued onto the seam and a part of the adjacent region of the sheet disposed directly under the seam.

10. A valuable and security document according to Claim 9,
**characterised in that** at least two different adhesion systems are applied, with the at least two different adhesion systems having different maximum resistance temperatures in relation to heat and cold resistance.

11. A valuable and security document according to one of Claims 8 to 10,
**characterised in that** a predetermined breaking point is disposed between the first part of the security element and the second part of the security element.

12. A valuable and security document according to one of the preceding Claims,
**characterised in that** the security element comprises an optically variable element and/or mottled fibres.

13. A valuable and security document according to one of the preceding Claims,
**characterised in that** the security element comprises phosphorescent and/or fluorescent pigments or other mechanically ascertainable materials.

14. A valuable and security document according to one of the preceding Claims,
**characterised in that** the information is a predetermined contour and/or a predetermined surface area and/or a predetermined length of a specific, predetermined visually or haptically or mechanically ascertainable parameter.

15. A valuable and security document according to one of the preceding Claims,
**characterised in that** the information contains a picture and/or an alphanumerical element.

16. A valuable and security document according to one of the preceding Claims,
**characterised in that** the security element can be customised.

17. A valuable and security document according to one of the preceding Claims,
**characterised in that** the sewing thread of the seam comprises a mechanically or manually ascertainable material as the security feature.

18. A valuable and security document according to Claim 17,
**characterised in that** different mechanically or manually ascertainable materials as the security feature are contained in various strands of the sewing thread.

19. A valuable and security document according to one of Claims 17 or 18,
**characterised in that** along the strand of the sewing thread the mechanically or manually ascertainable materials as the security feature are present at specified intervals in locally increased or reduced concentrations.

20. A method for the manufacture of a valuable and security document (1) according to one of the preceding Claims, whereby firstly the at least two sheets are disposed one above the other and subsequently the sheets are attached to one another by sewing,
**characterised in that** subsequently a security element (8) is applied such that a first part of the security element is disposed above the seam (5) and/or inside the seam and a second part of the security element is disposed above at least one part and/or inside one part of the adjacent region of the sheet disposed directly below the seam, whereby the information serving for security results from the first part and the second part of the security element.

21. A method according to Claim 20,
**characterised in that** after the sheets have been disposed one above the another and prior to being sewn they are additionally folded and the seam is disposed in the fold.

22. A method according to one of Claims 20 or 21,
**characterised in that** the security element is printed, sealed or laminated.

23. A method according to Claim 22,
**characterised in that** the security element is printed by means of tampon printing or flexographic printing or screen printing.

24. A method according to one of Claims 20 to 23,
**characterised in that** the operation to dispose the sheets one above the other and the sewing and where appropriate the folding take place at a first location and the application of the security element is performed locally at a second location.

25. A method according to one of Claims 20 to 24,
**characterised in that** the second part of the security element is applied to extend over the entire surface of the sheet disposed directly under the seam.

## Revendications

1. Document de valeur et de sécurité (1) sous forme de livre, comportant au moins deux feuillets, les feuillets étant fixés ensemble à l'aide d'une couture, **caractérisé en ce qu'**une première partie d'un élément de sécurité (8) est disposée au-dessus de la couture (5) et/ou à l'intérieur de la couture, et une deuxième partie de l'élément de sécurité est disposée au-dessus d'au moins une partie et/ou à l'intérieur d'une partie de la zone adjacente du feuillet disposé directement sous la couture, les informations servant à la protection étant constituées de la première partie et de la deuxième partie de l'élément de sécurité.

2. Document de valeur et de sécurité selon la revendication 1, **caractérisé en ce que** la couture est une couture par points de piqûre ou une couture par faufilage.

3. Document de valeur et de sécurité selon la revendication 1 ou 2, **caractérisé en ce que** la première partie de l'élément de sécurité est reliée à la couture, et la deuxième partie de l'élément de sécurité est reliée à la partie de la zone adjacente du feuillet disposé directement sous la couture.

4. Document de valeur et de sécurité selon l'une des revendications précédentes, **caractérisé en ce que** le feuillet disposé directement sous la couture est constitué d'un matériau en papier ou en carton, en matière plastique ou en coton ou d'une combinaison quelconque de ces matériaux.

5. Document de valeur et de sécurité selon l'une des revendications précédentes, **caractérisé en ce que** l'élément de sécurité est une couche de colle ou de matière adhésive ou de vernis ou d'encre ou d'une émulsion.

6. Document de valeur et de sécurité selon la revendication 5, **caractérisé en ce que** la couche est appliquée par impression.

7. Document de valeur et de sécurité selon la revendication 5 ou 6, **caractérisé en ce que** la colle ou la matière adhésive ou le vernis ou l'encre ou l'émulsion a pénétré en partie dans la couture et/ou dans le feuillet disposé directement sous la couture.

8. Document de valeur et de sécurité selon l'une des revendications 1 à 4, **caractérisé en ce que** l'élément de sécurité est un film et/ou un hologramme et/ou un élément variable d'un point de vue optique et/ou un élément gaufré.

9. Document de valeur et de sécurité selon la revendication 8, **caractérisé en ce que** le film ou l'hologramme est collé ou scellé ou contrecollé sur la couture et sur une partie de la zone adjacente du feuillet disposé directement sous la couture.

10. Document de valeur et de sécurité selon la revendication 9, **caractérisé en ce qu'**au moins deux systèmes de collage différents sont appliqués, les au moins deux systèmes de collage différents présentant des températures de résistance maximales différentes en termes de résistance à la chaleur et au froid.

11. Document de valeur et de sécurité selon l'une des revendications 8 à 10, **caractérisé en ce qu'**un point destiné à la rupture est disposé entre la première partie de l'élément de sécurité et la deuxième partie de l'élément de sécurité.

12. Document de valeur et de sécurité selon l'une des revendications précédentes, **caractérisé en ce que** l'élément de sécurité présente un élément variable d'un point de vue optique et/ou des fibres chinées.

13. Document de valeur et de sécurité selon l'une des revendications précédentes, **caractérisé en ce que** l'élément de sécurité présente des pigments phosphorescents et/ou fluorescents ou d'autres matériaux pouvant être détectés par machine.

14. Document de valeur et de sécurité selon l'une des revendications précédentes, **caractérisé en ce que** l'information est un contour prédéfini et/ou un contenu de surface prédéfini et/ou une longueur prédéfinie d'un paramètre prédéfini déterminé, pouvant être détecté par voie visuelle, tactile ou par machine.

15. Document de valeur et de sécurité selon l'une des revendications précédentes, **caractérisé en ce que** les informations contiennent une image et/ou un élément alphanumérique.

16. Document de valeur et de sécurité selon l'une des revendications précédentes, **caractérisé en ce que** l'élément de sécurité peut être individualisé.

17. Document de valeur et de sécurité selon l'une des revendications précédentes, **caractérisé en ce que** le fil de couture de la couture présente un matériau pouvant être détecté par machine ou manuellement en tant que caractéristique de sécurité.

18. Document de valeur et de sécurité selon la revendication 17, **caractérisé en ce que** différents matériaux pouvant être détectés par machine ou manuellement sont contenus dans différents brins ou tronçons du fil de couture en tant que caractéristique de sécurité.

19. Document de valeur et de sécurité selon la revendication 17 ou 18, **caractérisé en ce que,** le long du brin ou du tronçon du fil de couture, les matériaux pouvant être détectés par machine ou manuellement sont présent en tant que caractéristiques de sécurité à des distances déterminées en des concentrations accrues ou réduites localement.

20. Procédé permettant de fabriquer un document de valeur et de sécurité (1) selon l'une quelconque des revendications précédentes, dans lequel tout d'abord les au moins deux feuillets sont disposés l'un au-dessus de l'autre, puis les feuillets sont fixés ensemble par couture, **caractérisé en ce que,** ensuite, un élément de sécurité (8) est appliqué de telle sorte qu'une première partie de l'élément de sécurité est disposée au-dessus de la couture (5) et/ou à l'intérieur de la couture, et une deuxième partie de l'élément de sécurité est disposée au-dessus d'au moins une partie et/ou à l'intérieur d'une partie de la zone adjacente du feuillet disposé directement sous la couture, les informations servant à la protection étant constitué de la première partie et de la deuxième partie de l'élément de sécurité.

21. Procédé selon la revendication 20, **caractérisé en ce que** les feuillets après avoir été mis l'un au-dessus de l'autre et avant la couture sont en outre pliés et la couture est réalisée dans le pli.

22. Procédé selon la revendication 20 ou 21, **caractérisé en ce que** l'élément de sécurité est imprimé, scellé ou contrecollé.

23. Procédé selon la revendication 22, **caractérisé en ce que** l'élément de sécurité est imprimé à l'aide d'une impression au tampon ou par flexographie ou par sérigraphie.

24. Procédé selon l'une des revendications 20 à 23, **caractérisé en ce que** le placement l'un au-dessus de l'autre des feuillets et la couture et, le cas échéant, le pliage sont réalisés en un premier endroit, et l'application de l'élément de sécurité est réalisée de manière décentralisée en un deuxième endroit.

25. Procédé selon l'une des revendications 20 à 24, **caractérisé en ce que** la deuxième partie de l'élément de sécurité est appliquée en s'étendant sur toute la surface du feuillet disposé directement sous la couture.
